# EUROPÄISCHE PATENTANMELDUNG

(11) **EP 0 040 579 A1**
(43) Veröffentlichungstag der Anmeldung: **25.11.1981**
(21) Anmeldenummer: 81630036.2
(22) Anmeldetag: 29.04.1981
(51) Int. Cl.: B28B 7/32, B28B 1/32, E04H 7/18, B65D 88/02

(54) **Verfahren und Vorrichtung zum Herstellen von Hohlkörpern**

(30) Priorität: 19.05.1980 LU 82462
(71) Anmelder: ARBED S.A., L-2930 Luxembourg (LU)
(72) Erfinder: Artois, Fernand, L-1512 Luxembourg (LU)
(74) Vertreter: Neyen, René

(57) **Zusammenfassung**

Eine formveränderliche Schale (1) oder (2) weist einen Kragen (10) auf und steckt zwischen zwei konzentrischen Trage- und Klemmringen (11) wobei der innere Ring einen Verschlussdeckel (15) trägt, in den ein Stutzen (20) mündet, welcher über einen Schlauch (21) mit einer Pumpe (30) verbunden ist, während der äussere Ring an einem Aufhängerahmen (0) befestigt ist. Die Schale wird aufgeblasen und ihre Aussenfläche wird mit einem verlorenen Schutzüberzug bedeckt. Anschliessend wird sie mit einer Kolloidbetonschicht versehen. Nach dem Aushärten der Betonschicht wird das Volumen derSchale verkleinert und letztere wird aus dem Betonmantel herausgezogen.

## Beschreibung

Die vorliegende Erfindung betrifft ein Verfahren und eine Vorrichtung zum Herstellen von Hohlkörpern, insbesondere von Behältern aus Beton.

Behälter zum Lagern von Schüttgut und von Flüssigkeiten, insbesondere grossräumige Behälter, werden meist aus Stahl oder aus Kunststoff, seltener aus Beton hergestellt. Während Stahl gegen Rost geschützt werden muss, was Kosten mit sich bringt, sind Kunststoffe, zumindest was die Oberflächenqualität anbelangt, viel haltbarer. Kunststoffe erfordern wegen ihrer niedriger Festigkeit eine hohe Materialstärke und werden infolge der Erdölverknappung immer teurer.

Die Herstellung von grossräumigen Behältern aus Beton hingegen ist mit Schwierigkeiten verbunden, die von der Notwendigkeit herrühren, für jeden einzelnen Behälter eine eigene Giessform herstellen und nach dem Aushärten des Betonmantels wieder abmontieren zu müssen.

Das Ziel der Erfindung besteht darin, ein Verfahren zur Herstellung von Behältern aus Beton vorzuschlagen, das die erwähnten Schwierigkeiten vermeidet und sich durch eine weitgehende Geschwindigkeit und Einfachheit aiszeichnet, sowie die hierzu erforderliche Vorrichtung.

Dieses Ziel wird erreicht durch das erfindungsgemässe Verfahren, dessen Merkmale darin bestehen, dass man eine formveränderliche Schale in eine dem Iunenprofil des herzustellenden Behälters entsprechende Form überführt, wobei man das Volumen der besagten Schale vergrössert, dass man die Ausscnfläche der Schale mit einem verlorenen Schutzüberzug bedeckt und sie sodann mit einer Kolloidbetonschicht von ausreichender Dicke versieht, dass man nach Aushärten der Schicht das Volumen der Schale weitgehend verkleinert und letztere aus dem Betonmantel auszieht.

Erfindungsgemäss besteht die formveränderliche Schale aus einem elastischen organischen Material, vorzugsweise auf Isoprenbasis; wie Natur- oder Synthesekautschuk, Gummi u.dgl.

In der Tat lassen sich aufblasbare Hüllen aus Gummi oder aus anderen isoprcnähnlichen Stoffen herstellen, die beim Aufblasen je nach der Druckintensität eine bevorzugte Form annehmen. So kann man dallons aufblasen, die bei einem gewissen niedrigen Innendruck eine runde Form aufweisen, welche bei Erhöhung des Druckes in eine ausgesprochen ovale Form übergeht. Die gezielte Formvcrändcrung bei Druckcrhohung wird eingeplant bei der Herstellung von Luftballons, die als Spielzeug dienen und zwar werden Dicke und Beschaffenheit des Grundmaterials lokal so gewählt, dass die gewünschte Endform sich beim Überschreiten eines ürenzdruckes im Balloninnern ergibt. Der Grundgedanke der Erfindung besteht darin, sich diese Technologie zunutze zu machen, um auf diesem Wege zu einfaen und bequem zu handhabenden, viele Male wiederverwendbaren Betonformen im Rahmen eines Beschichtungsprozesses zu gelangen.

Erfindungsgcmäss bewirkt man die Volumenvergrüsserung der formveränderlichen Schale durch pneumatisch bedingtes Ändern des Innendruckes. Hierbei kann man zum Überfuhren der Schale in die gewünschte Form einen empirisch ermittelten Inucndruck einstellen und zwar als mittels eines Überdruckventils gesteuerten nkchstdruck.

Da der hier günstig zu verwendende Kollooidbeton, der sich leicht spritzen lässt, an Kunststoffen haftet, sieht man einen verlorenen Schutzuberzug über der Schale vor uns zwar in der Form dünner, billiger Kunststoff-Folien, bspw. aus Polyäthylen, Polyvinylchlorid, Polyester u.dgl.

Auf diese Weise kann man die wiederverwendbare Schale bequem sauber halten und Beschädigungen vermeiden. Kunststoff-Folien, insbesondere Polyester-Folien, haben zudem stark ausgeprägte elektrostatische Eigenschaften, die meist von Übel sind, die aber im vorliegenden Zusammenhang nützlich werden. So haften diese Folien durch ihre elektrostatische Aufladung an der Schale und müssen nicht eigens befestigt werden.

Selbstverständlich ist es angebracht, insbesondere bei grossräumigen Behältern aus Beton, eine wirksame Bewchrung vorzusehen Diese kann darin bestehen, dass man dem Kolloidbeton Glasfasern zusetzt, wodurch eine fiir die meisten Anwendungen ausreichende Bewehrung gegeben ist. Man kann jedoch auch im Rahmen des erfindungsgemässen Herstellungsverfahrens die Beschichtung mit Kolloidbeton stufenweise durchführen und zwischen einzelnen Stufen die frisch aufgetragenen Betonschichten mit einer bzw. mehreren Bewehrungen, vorzugsweise in der Form von Stahldrahtfasern oder Geweben versehen.

Die Vorrichtung zur Durchführung des erfindungsgemässen Verfahrens ist dadurch gekennzeichnet, dass eine formvcränderliche Schale (1) bzw. (2) aus elastischem organischem Material einen Kragen (10) aufweist, der zwischen zwei konzentrischen Trage-und Klemmringen (11) steckt, wobei der innere King einen Verschlussdeckel (15) trägt in den ein Stutzen (20) mündet, welcher über einen Schlauch (21) mit einer Pumpe (21) verbunden ist, während der äussere Ring an einem Aufhängerahmen (0) befestigt ist.

Diese problemlos zu handhabende und zu wartende Vorrichtung weist zudem den Vorzug auf, dass sie minimale Platzanfordcrungen stellt. Der grösste Raum wird von den fertiggcstellten Behältern eingenommen, während die formveränderlichen Schalen, gleich welchen Kalibers auch in grösseren Mengen, anders als bei den konventionellen Betonformen, nur wenig Platz beanspruchen.

Weitere Vorteile und Merkmale gehen aus der Beschreibung der Zeichnung hervor, in der die Fig. 1 eine nicht einschränkende Ausführungsform der erfindungsgemässen Vorrichtung zeigt.

An einem Stütz- oder Aufhängcrahmen (0) ist die formveränderliche Schale (1) bzw. (2) befestigt. Letztere wird links im Bild im drueklosen Zustand (la) bzw. (2a) gezeigt, während rechts im Bild dieselbe Schale unter Druck in ihrer Betriebsform (1b) bzw. (2b) dargestellt ist.

Die Schale (1) stellt die Grundform für einen im wesentlichen zylindrischen, sich nach unten verjügenden Behälter dar, der bspw. zum Lagern von Schüttgut wie Getreide u.dgl. dienen kann, während die Schale (2) zur Herstellung eines birnenförmigen Behälters dient, der bspw. als erdverlegter Ölbehälter in Frage kommt.

Die Schale ist mit einem Kragen (10) verschen, der in einem Klemm- und Tragring (11) mit Verschlussdeckel (15) steckt. Durch letzteren ragen der Stutzen (20) an welchen die Pumpe (30) über den Rohrschlauch (21) angeschlossen ist, sowie das Uberdruckventil (12) und das Druckablassventil (13).

Bei lnbetrienahme der Pumpe (30) steigt der Innendruck vom Atmosphärcndruck (po) auf den empirisch ermittelten Betriebsdruck (px), der mittels des Überdruckventils (12) aufrechterhalten wird und bei dem die Schale die gewünschte Form aufweist. Nach erfolgter Beschichtung und Aushärtung der Schicht wird die Hebebühne (40) hochgefahren, der Behälter wird aufgenommen, das Druckablassventil (13) geöffnet und die Hebebühne (40) abgesenkt.

Anschliessend wird der Behälter entfernt und der gleiche Vorgang kann von neuem beginnen.

Das druckerzeugende Medium ist generell Luft. Es ist jedoch nicht abwegig, insbesondere für die Herstellung von Behältern kleineren Kalibers, als druckcrzeugendes Medium Flüssigkeiten vorzusehen, vorausgesetzt, dass die verwendete Schale die hierfür notwendigen Eigenschaften aufweist.

Die erfindungsgemäss hergestellten Behälter lassen sich praktisch ohne besondere Fertigstellungsmassnahmen verwenden. Zum Schutz gegen Feuchtigkeit genügt es, dem Kolloidbeton zumindest in den exponierten Schichten einen wasscrabstossenden Zusatz hinzuzufügen. Als solcher können bspw. Alkalisilikate, wie Wasserglas oder ähnliche marktübliche Produkte in Frage kommen. Was den Schutz des Behälterinneren anbelangt, so kann man hierzu sinnvoll den verlorenen Schutzüberzug verwenden, der in diesem Fall nur soweit als auf den Schutz der formveränderlichen Schale bezogen, als verloren bezeichnet werden kann. Der Schutzüberzug kann demnach im Behälterinneren verbleiben und ggf. durch einen Harzüberzug an der Innenwand befestigt werden.

Wie durch die Zeichnung nahegelegt,ist es auch sinnvoll, den äusseren Tragring (11) in den Behälter miteinzubeziehen und einzubetonnieren, wodurch man eine massgerechte Behälteröffnung erhält, die zur Aufnahme von Deckeln mit Füllventilen u.dgl. dienen kann.

Selbstverständlich sind bei der Ausübung des erfindungsgemässen Verfahrens zur Herstellung mehr oder weniger dickwandiger Behälter die Gewichtsverhältnisse im Auge zu behalten. So wird man ggf. beim Erreichen einer gewissen Betonschichtdicke eine Unterbrechung des Spritzvorganges ins Auge fassen, um die Form nicht über Gebühr zu belasten. Man wird dementsprechend die bestehende Hülle aushärten lassen, ausziehen und nachträglich verdicken, oder aber zumindest den Behälterboden fertigstellen, um ein Auflager für ein Abstützen des Behälters zu ermöglichen und dann die gewünschte Wanddicke herstellen.

## Patentansprüche

1. Verfahren zum Herstellen von Hohlkörpern, insbesondere von Behältern aus Beton, dadurch gekennzeichnet, dass man eine formveränderiche Schalc in eine dem Innenprofil des herzustellenden Behälters entsprechende Form überfuhrt, wobei man das Volumen der besagten Schale vergrössert, dass man die Aussenfläche der Schale mit einem verlorenen Schutzüberzug bedeckt und sie sodann mit einer Kolloidbetonschicht von ausreichender Dicke versieht, dass man nach Aushärten der Schicht das Volumen der Schale weitgehend verkleinert und letztere aus dem Betonmantel auszieht.

2. Verfahren nach dem Anspruch 1, dadurch gekennzeichnet, dass die formveränderliche Sehale aus elastischen organischem Ma-Material, vorzugsweise auf Isoprenbasis, besteht.

3. Verfahren nach den Ansprüchen 1 und 2, dadurch gekennzeichnete, dass man die Volumenveränderung der formveränderlichen S hale durch pneumatison bedingtes Ändern des Inncndruckes bewerkstelligt.

4. Verfahren nach den Ansprüchen 1-3, dadurch gekennzeichnet, dass man zum Überführen der Schale in die gewünschte Form einen empirisch ermittelten Innendruck einstellt.

5. Verfahren nach den Ansprüchen 1-4, dadurch gekennzeichnet, dass man als verlorenen Schutzberzug Kunststoff-Folien aus Polyäthylen, Polyvinylchlorid, Polyester o.dgl. verwendet, die infolge ihrer clcktrostatischen Aufladbarkeit an der Schale anhaften.

6. Verfahren nach den Ansprüchen 1-5, dadurch gekennzeichnet, dass man die Beschichtung mit Rolloidbeton stufenweise durchführt und zwischen einzelnen Stufen die frisch aufgetragenen Betonschichten mit einer Bewehrung vorzugsweise in Form von Stahldrahtfasern bzw. Geweben versieht.

7. Verfahren nach den Ansprüchen 1-6, dadurch gekennzeichnet, dass man den Spritzvorgang nach Errreichen einer im Hinblick auf die Zugbelastbarkeit der Schale kritischen Dicke unterbricht, die Betonhülle aushärten lässt, sie auszieht und den Behälter nachträglich auf seine Soll-Wandstärke fertigspritzt.

8. Verfahren nach den Ansprüchen 1-7, dadurch gekennzeichnet, dass man Elemente der Schalenhalterung in den Oberteil der Behälterwand mit einbetonniert.

9. Vorrichtung zur Durchführung des Verfahrens nach den Ansprüchen 1-7, dadurch gekennzeichnet, dass eine formveränderliche Schale (1) bzw. (2) aus elastischem organischem Material einen Kragen (10) aufweist, der zwischen zwei konzentrischen Trage- und Klemmringen (1I) steckt, wobei der innere Ring einen Verschlussdeckel (15) trägt, in den ein Stutzen (20) mündet, welcher über einen Schlauch (21) mit einer Pumpe (21) verbunden ist, während der äussere Ring an einem Aufhängerahmen (0) befestigt ist.

10. Vorrichtung nach dem Anspruch 9, dadurch gekennzeichnet, dass sie zum Einstellen eines gewünschten Innendruckes ein Überdruckventil begreift, das durch den Verschlussdeckel ragt.

11. Vorrichtung nach dem Anspruch 9, dadurch gekennzeichnet, dass sie zum Manipulieren des ausgehärteten Betonbehälters eine Hebebühne begreift.
